# EUROPÄISCHE PATENTSCHRIFT

(11) **EP 1 103 317 B1**
(45) Veröffentlichungstag und Bekanntmachung des Hinweises auf die Patenterteilung: **18.01.2006**
(21) Anmeldenummer: 00125744.3
(22) Anmeldetag: 24.11.2000
(51) Int. Cl.: B21D 28/26

(54) **Verfahren und Vorrichtung zum Lochen von Blechformteilen aus einem Aluminiumwerkstoff**
Method and apparatus for punching aluminium sheet metal parts
Procédé et dispositif de poinçonnage des pièces en tôle d' aluminium

(30) Priorität: 26.11.1999 DE 19957076
(43) Veröffentlichungstag der Anmeldung: 30.05.2001
(73) Patentinhaber: Hydro Aluminium Deutschland GmbH, 51149 Köln (DE)
(72) Erfinder: Söllner, Gerhard, Dipl.-Ing., 53757 St.Augustin (DE); Breer, Jürgen, 51702 Bergneustadt (DE)
(74) Vertreter: Cohausz & Florack

(56) Entgegenhaltungen:
- PATENT ABSTRACTS OF JAPAN vol. 002, no. 138 (M-040), 16. November 1978 (1978-11-16) -& JP 53 107787 A (TOYOTA MOTOR CORP), 20. September 1978 (1978-09-20)

## Beschreibung

Die Erfindung betrifft ein Verfahren bzw. eine Vorrichtung zum Lochen von Blechformteilen aus einem Aluminiumwerkstoff bei welchem in den Flanschbereichen Löcher hergestellt werden, gemäß Oberbegriff der Ansprüche 1 und 2. Ein solches Verfahren und eine solche Vorrichtung sind aus der JP-A-53107787 bekannt.

In den Flanschbereichen von Blechformteilen sind häufig Löcher vorgesehen, die zur Verschraubung dieser Blechformteile mit einer Gesamtkonstruktion dienen. Die mechanische Belastbarkeit von diese Löcher nutzenden Verschraubungen ist zum einen dadurch gering, daß die Flanschbereiche beim Tiefzug und der Kalibrierung der Blechformteile kaum verformt werden und somit der Aluminiumwerkstoff in der Umgebung der Löcher aufgrund einer fehlenden Kaltverfestigung relativ weich ist. Zum anderen ist bislang kein Verfahren bzw. keine Vorrichtung bekannt, mit der in der unmittelbaren Umgebung der Löcher in den Flanschbereichen Aufdickungen für den Einsatz von Unterlegscheiben hergestellt werden können. Derartige Aufdickungen erhöhen die mechanische Belastbarkeit der Verschraubungen durch die höhere Materialstärke im Bereich der Krafteinleitung.

Es sind Versuche unternommen worden, die beschriebenen Aufdickungen durch ein Aushalsen des Aluminiumwerkstoffes im Bereich der Löcher mit anschließendem Rückdrücken der Aushalsung herzustellen. Diese Versuche haben jedoch nicht zu den gewünschten Ergebnissen geführt.

Ausgehend von dem zuvor beschriebenen Stand der Technik liegt der Erfindung die Aufgabe zugrunde, ein Verfahren bzw. eine Vorrichtung zum Lochen von Blechformteilen aus einem Aluminiumwerkstoff zur Verfügung zu stellen, mit dem die mechanische Belastbarkeit von Löchern, insbesondere in den Flanschbereichen von Blechformteilen deutlich verbessert wird.

Gemäß einer ersten Lehre der Erfindung ist die zuvor hergeleitete und aufgezeigte Aufgabe durch den Gegenstand des Anspruchs 1 gelöst, wobei entlang des Lochumfanges eine Aufdickung durch eine Vorverformung hergestellt wird, das Blechformteil beim Vorverformen zwischen einem Niederhalter und einer Matrize gehalten wird und bei der Vorverformung durch einen Stempel das Material aus dem Lochbereich in die Matrize verdrängt wird.

Die erste Lehre der Erfindung gewährleistet die Herstellung einer bereits an sich durch die größere Materialstärke erhöhten mechanischen Belastbarkeit im Bereich des Loches. Diese wird dadurch weiter erhöht, daß bei der Verdrängung des Aluminiumwerkstoffes aus dem Lochbereich in die Matrize eine Kaltverfestigung stattfindet.

Mit dem Verfahren gemäß der ersten Lehre der Erfindung lassen sich Aufdickungen mit einem an den Einsatz von Unterlegscheiben angepaßten Durchmesser von etwa dem 1,8-fachen des Lochdurchmessers herstellen, die etwa 35-40 % der Materialstärke des nicht gelochten Blechformteiles bei einer erhöhten Festigkeit durch Kaltverfestigung von etwa 25-30% aufweisen.

Aus fertigungstechnischen Gründen und aus Gründen der mechanischen Belastbarkeit wird gemäß der ersten Lehre der Erfindung das nach der Vorverformung im Lochbereich verbleibende Material durch Scherschneiden entfernt. Diese Ausgestaltung ermöglicht die Fertigstellung des Loches in einem Arbeitsschritt und stellt sicher, daß das Loch saubere Schnittkanten aufweist, die einer Rißbildung entgegenwirken.

Eine in fertigungstechnischer Hinsicht weitere Verbesserung erfährt das Verfahren gemäß der ersten Lehre der Erfindung dadurch, daß die Vorverformung und das Scherschneiden in einem Arbeitshub eines Werkzeugs erfolgt.

Gemäß einer zweiten Lehre betrifft die Erfindung eine Vorrichtung zum Lochen von Blechformteilen aus Aluminiumwerkstoffen, insbesondere zur Verwirklichung eines Verfahrens nach der ersten Lehre der Erfindung. Für eine derartige Vorrichtung ist die oben hergeleitete und aufgezeigte Aufgabe dadurch den gegenstand des Anspruchs 2 gelöst, wobei ein Niederhalter und eine Matrize vorgesehen sind und ein Stempel zur Verdrängung des Materials aus dem Lochbereich in die Matrize vorgesehen ist.

Eine derartige Vorrichtung gemäß der zweiten Lehre der Erfindung ermöglicht die Herstellung eines Loches in den Flanschbereichen von Blechformteilen aus Aluminiumwerkstoffen, wobei die Blechformteile zwischen dem Niederhalter und der Matrize eingespannt sind und der Stempel das überschüssige Material im Lochbereich in die Form der Aufdickung vorgebende Matrize verdrängt. Diese Vorrichtung ermöglicht somit die Herstellung von Löchern in Blechformteilen, die, wie bereits im Hinblick auf die erste Lehre der Erfindung ausgeführt worden ist, eine deutlich höhere mechanische Belastbarkeit der Verschraubungspunkte zwischen den Blechformteilen mit einer Gesamtkonstruktion gewährleisten.

Dadurch, daß in der Vorrichtung ein Schneidstempel und eine Schneidplatte vorgesehen ist, läßt sich mit einer derart ausgestalteten Vorrichtung das im Lochbereich nach der Vorverformung angrenzend zur Matrize stehengebliebene Material durch Scherschneiden entfernen, wodurch die bereits oben angesprochenen Vorteile verwirklicht sind.

In der Vorrichtung gemäß der zweiten Lehre der Erfindung ist der Stempel zur Verdrängung des Materials als Schneidstempel ausgebildet, so daß dieser nach der Verdrängung des Materials in die Matrize zusammen mit einer Schneidplatte die Vollendung der Lochung durch Scherschneiden ermöglicht.

Eine besonders vorteilhafte Ausgestaltung erfährt die Vorrichtung gemäß der zweiten Lehre der Erfindung dadurch, daß die Matrize im Lochbereich einen mit einer Rückzugmechanik verbundenen, verschiebbaren Abschlußstempel aufweist. Die Rückzugsmechanik sorgt nach Abschluß der Verdrängung des Aluminiumwerkstoffes in die Matrize durch die Öffnung der Matrize im Lochbereich dafür, daß der Stempel zur Verdrängung des Materials mit dem verbleibenden Teil der Matrize als Schneidstempel und Schneidplatte zusammenwirken.

Ist der verschiebbare Abschlußstempel darüber hinaus noch mit einer Auswurfmechanik verbunden, so ist gewährleistet, daß mit Hilfe des verschiebbaren Abschlußstempels nach dem Scherschneiden des Bodens ein Auswerfen der Lochbutze erfolgt.

Es gibt nun eine Vielzahl von Möglichkeiten, das erfindungsgemäße Verfahren bzw. die erfindungsgemäße Vorrichtung zum Lochen von Blechformteilen aus Aluminiumwerkstoffen auszugestalten und weiterzubilden. Hierzu wird beispielsweise verwiesen einerseits auf die den Patentansprüchen 1 und 2 nachgeordneten Patentansprüche und andererseits auf die Beschreibung von erfindungsgemäßen Ausführungsbeispielen in Verbindung mit der Zeichnung. In der Zeichnung zeigt
- Fig. 1: schematisch den Aufbau einer nicht-erfindungsgemäßen Vorrichtung,
- Fig. 2: schematisch ein Ausführungsbeispiel einer erfindungsgemäßen Vorrichtung und
- Fig. 3: im Schnitt den Flanschbereich eines nach dem erfindungsgemäßen Verfahren gelochten Blechformteils.

Die in Fig. 1 schematisch dargestellte nicht-erfindungsgemäße Vorrichtung weist einen Niederhalter 1 und eine Matrize 2 zur Fixierung eines Blechformteiles 3 auf. Die Matrize 2 wiederum weist eine Ausnehmung 4 auf, in die das Material des Belchformteiles von einem Stempel 5 aus dem Lochbereich 6 verdrängt wird und nach dieser Verdrängung die Aufdickung 7 bildet.

Bei der Verdrängung fließt der Aluminiumwerkstoff aus dem Lochbereich 6 in die Umgebung des Umfangs des Lochbereiches 6 wodurch sich die Aufdickung 7 mit relativ gleichmäßiger, kaltverfestigter Materialstruktur bildet.

Das in Fig. 2 dargestellte Ausführungsbeispiel einer erfindungsgemäßen Vorrichtung zum Lochen von Blechformteilen aus Aluminiumwerkstoffen weist einen Werkzeugrahmen 8 auf, an dem ein Niederhalter 9, eine Matrize 10 und ein Stempel 11 angeordnet sind.

Fig. 2 zeigt das Ausführungsbeispiel einer erfindungsgemäßen Vorrichtung in geöffnetem Zustand mit auf die Matrize 10 aufgelegtem Blechformteil 12.

Die Matrize 10 weist bei dem dargestellten Ausführungsbeispiel im Lochbereich einen mit einer im einzelnen nicht dargestellten Rückzugsmechanik und einer ebenfalls im einzelnen nicht dargestellten Auswurfmechanik verbundenen, verschiebbaren Abschlußstempel 13 auf.

Der verschiebbare Abschlußstempel 13 ermöglicht die Verdrängung des Aluminiumwerkstoffes aus dem Lochbereich durch den Stempel und das anschließende Scherschneiden des stehengebliebenen Restes des Materials im Lochbereich zwischen dem Stempel 11 und dem Grundkörper 14 der Matrize 10 in einem Arbeitszug des Stempels 11. Hierzu wird der verschiebbare Abschlußstempel 13 nach der Verdrängung des Materials aus dem Lochbereich in die Aufdickung relativ zum Grundkörper 14 der Matrize 10 zurückgezogen, so daß die Schneidkante 15 des Grundkörpers 14 der Matrize 10 freigegeben wird. Anschließend sorgt die nicht dargestellte Auswurfmechanik dafür, daß der verschiebbare Abschlußstempel 13 nach oben aus dem Grundkörper 14 der Matrize 10 verschoben wird, so daß die Lochbutze ausgeworfen wird.

Der in Fig. 3 dargestellte Schnitt durch ein erfindungsgemäß hergestelltes Loch im Flanschbereich eines Blechformteils 3 zeigt die Aufdickung 7 entlang des Umfangs des Loches. Das erfindungsgemäße Verfahren bzw. die erfindungsgemäße Vorrichtung gewährleisten eine Aufdickung 7 mit homogener Materialstruktur und teilweiser Kaltverfestigung bei gleichzeitig sauberen Lochrändern. Das erfindungsgemäße Verfahren bzw. die erfindungsgemäße Vorrichtung eignen sich also insbesondere sowohl für nichtaushärtbare Al-Blechlegierungen, da diese regelmäßig im weichen Zustand umgeformt werden und somit im Flanschbereich oft für eine mechanisch hinreichend belastbare Verschraubung zu weich sind, als auch für aushärtbare Blechwerkstoffe, die im T4-Zustand (kaltausgehärtet) verformt oder eingesetzt werden.

## Patentansprüche

1. Verfahren zum Lochen von Blechformteilen (3) aus einem Aluminiumwerkstoff, bei welchem in den Flanschbereichen Löcher hergestellt werden, entlang des Lochumfanges eine Aufdickung (7) durch eine Vorverformung hergestellt wird, das Blechformteil (3) beim Vorverformen zwischen einem Niederhalter (9) und einer Matrize (10) gehalten wird, bei der Vorverformung durch einen Stempel (11) das Material aus dem Lochbereich in die Matrize (10) verdrängt wird und das nach der Verformung im Lochbereich verbliebene Material durch Scherschneiden entfernt wird, wobei die Verformung und das Scherschneiden in einem Arbeitshub erfolgt,
**dadurch gekennzeichnet, dass** das Material in eine den Stempe (11) umlaufende und gegenüb dem Stempel (11) feststehende Ausnehmung der Matrize (10) verdrängt wird.

2. Vorrichtung zum Lochen von Blechformteilen aus Aluminiumwerkstoffen, insbesondere zur Verwirklichung eines Verfahrens nach Anspruch 1 mit einem Niederhalter (9), einer Matrize (10) und einem Stempel (11) zur Verdrängung des Materials aus dem Lochbereich in die Matrize (10), wobei ein Schneidstempel und eine Schneidplatte vorgesehen sind und der Stempel (11) zur Verdrängung des Materials als Schneidstempel ausgebildet ist
**dadurch gekennzeichnet, dass** die Matrize (10) eine den Stempel (11) umlaufende und gegenüber dem Stempel (11) feststehende Ausnehmung aufweist.

3. Vorrichtung nach Anspruch 2,
**dadurch gekennzeichnet, dass** die Matrize (10) im Lochbereich einen mit einer Rückzugsmechanik verbundenen, verschiebbaren Abschlussstempel (13) aufweist.

4. Vorrichtung nach Anspruch 3,
**dadurch gekennzeichnet, dass** der verschiebbare Abschlussstempel (13) mit einer Auswurfmechanik verbunden ist.

## Claims

1. A method for perforating sheet-metal shaped parts (3) of an aluminium material, wherein holes are made in the flange areas, a thickening (7) is produced along the circumference of the hole by pre-forming, the sheet-metal shaped part (3) is held between a push-down device (9) and a die (10), during the pre-forming the material is expelled from the hole region into the die (10) by a punch (11) and the material remaining in the hole region after the forming is removed by shear cutting, wherein the forming and the shear cutting take place in one working stroke, **characterised in that** the material is expelled into a recess of the die (10) which surrounds the punch (11) and is fixed with respect to the punch (11).

2. A device for perforating sheet-metal shaped parts made of aluminium materials, especially for carrying out a method according to claim 1, comprising a push-down device (9), a die (10) and a punch (11) for expelling the material from the perforation region into the die (10), wherein a cutting punch and a cutting plate are provided and the punch (11) for expelling the material is embodied as a cutting punch,
**characterised in that** the die (10) has a recess which surrounds the punch (11) and is fixed with respect to the punch (11).

3. The device according to claim 2, **characterised in that** in the hole area the die (10) has a displaceable end punch (13) connected to withdrawal mechanics.

4. The device according to claim 3,
**characterised in that** the displaceable end punch (13) is connected to ejection mechanics.

## Revendications

1. Procédé pour la perforation de pièces moulées en tôle (3) d'aluminium, dans lequel des trous sont ménagés dans les zones des brides, une épaisseur (7) est fabriquée par préformage le long du bord desdits trous, la pièce moulée en tôle (3) est maintenue, durant le préformage, entre un support inférieur (9) et une matrice (10), le matériau, durant le préformage, est embouti par un poinçon (11), hors de la zone du trou, dans la matrice (10), et le matériau qui subsiste dans la zone du trou après la déformation est éliminé par des cisailles d'ébavurage, la déformation et l'ébavurage s'effectuant en une course de travail, **caractérisé en ce que** le matériau est embouti dans un creux de la matrice (10) faisant face au poinçon (11) et entourant le poinçon (11).

2. Dispositif pour la perforation de pièces moulées en tôle d'aluminium, en particulier pour la réalisation d'un procédé selon la revendication 1, composé d'un support inférieur (9), d'une matrice (10) et d'un poinçon (11) pour l'emboutissage du matériau hors de la zone du trou, dans la matrice (10), dans lequel un poinçon d'ébavurage et une matrice d'ébavurage sont prévus et le poinçon (11) pour l'emboutissage du matériau est conçu sous la forme d'un poinçon d'ébavurage, **caractérisé en ce que** la matrice (10) présente un creux faisant face au poinçon (11) et entourant le poinçon (11).

3. Dispositif selon la revendication 2, **caractérisé en ce que** la matrice (10) présente, dans la zone du trou, un poinçon final (13) mobile, relié à un mécanisme de retrait.

4. Dispositif selon la revendication 3, **caractérisé en ce que** le poinçon final (13) est relié à un mécanisme d'éjection.
